# EUROPÄISCHE PATENTSCHRIFT

(11) **EP 0 486 803 B1**
(45) Veröffentlichungstag und Bekanntmachung des Hinweises auf die Patenterteilung: **01.03.1995**
(21) Anmeldenummer: 91117182.5
(22) Anmeldetag: 09.10.1991
(51) Int. Cl.: B04B 1/08

(54) **Schleudertrommel zum Konzentrieren suspendierter Feststoffe**
Centrifugal separator for concentrating solids in suspension
Séparateur centrifuge pour la concentration de solides en suspension

(30) Priorität: 19.11.1990 DE 4036793
(43) Veröffentlichungstag der Anmeldung: 27.05.1992
(73) Patentinhaber: Westfalia Separator AG, 59302 Oelde (DE)
(72) Erfinder: Kohlstette, Werner, Dipl.-Ing., W-4740 Oelde (DE); Bökamp, Aloys, W-4740 Oelde (DE); Siegmann, Friedhelm, W-4740 Oelde (DE)

(56) Entgegenhaltungen:
- EP-A- 0 241 128
- DE-A- 3 620 548
- DE-B- 1 023 726
- DE-B- 1 024 021
- DE-B- 1 210 744

## Beschreibung

Die Erfindung bezieht sich auf eine Schleudertrommel zum Konzentrieren suspendierter Feststoffe, bei der die konzentrierten Feststoffe aus einem äußeren Feststoffraum der Trommel über Kanäle in eine radial einwärts gelegene erste Schälkammer geleitet werden, aus der sie mittels eines ersten Schälorgans und einer mit diesem verbundenen Konzentratleitung abgeleitet werden, und bei der eine abgetrennte Klarphase aus dem inneren Bereich der Trommel mittels eines zweiten Schälorgans und einer mit diesem verbundenen Klarphasenleitung kontinuierlich abgezogen wird.

Eine derartige Schleudertrommel ist bekannt aus der DE 27 01 624 C2. Bei der bekannten Schleudertrommel werden ständig konzentrierte Feststoffe mittels des ersten Schälorgans aus der Schleudertrommel abgeleitet. Das ortsfeste Schälorgan taucht zu diesem Zweck in das in der Schälkammer befindliche, mit Trommeldrehzahl rotierende Feststoffkonzentrat ein und bewirkt dabei eine Umsetzung der Rotationsenergie in einen Förderdruck. Im Kontaktbereich des Schälorgans mit dem Feststoffkonzentrat entsteht dabei durch Reibung Wärme, die sich auf das Feststoffkonzentrat überträgt. Bei größeren Feststoffströmen oder hitzeunempfindlichen Feststoffkonzentraten ist diese Erwärmung entweder vernachlässigbar klein oder unschädlich. In der Biochemie fallen aber auch häufig Feststoffkonzentrate an, die aus lebenden Zellmassen bestehen und sehr hitzeempfindlich sind. Hinzu kommt noch, daß die erzielbaren Durchsatzleistungen häufig sehr gering sind. In diesen Fällen ist die auftretende Reibwärme sehr nachteilig oder intolerabel. Dies gilt sowohl für einen kontinuierlichen Abzug der Feststoffe mit entsprechend kleinem Volumenstrom als auch bei periodischem Abzug mit kurzzeitig hohem Volumenstrom.

Bei letzterem muß die Konzentratleitung nach jedem Abzug abgesperrt werden. Zwischen den periodischen Ableitungen würde sich das Schälorgan, das weiterhin in die in der Schälkammer befindliche Flüssigkeit eintaucht, sehr stark erwärmen. Bei der folgenden Ableitung käme es dann zu einem nachteiligen Kontakt zwischen dem erhitzten Schälorgan und den empfindlichen Feststoffen.

Aus der DE-B-1.210.744 ist bekannt, die Temperatur einer aus der Schleudertrommel abgeleiteten Flüssigkeit zu überwachen und beim Überschreiten einer bestimmten Temperatur, die abgeleitete Flüssigkeit zu kühlen und mit dem Zulauf der Schleudertrommel zu vermischen. Hiermit läßt sich zwar die Temperatur des Schleudergutes verringern aber nicht vermeiden, daß örtlich Überhitzungen durch Reibwirkung entstehen. Außerdem ist die beschriebene Lösung wegen des erforderlichen Kühlers und der Temperaturüberwachung sehr aufwendig.

Aufgabe der Erfindung ist es, die bekannte Schleudertrommel so auszubilden, daß eine unerwünschte Erwärmung des Feststoffkonzentrates auch bei kleinen Feststoffmengen vermieden wird.

Diese Aufgabe wird dadurch gelöst, daß zwischen der Konzentratleitung und der Klarphasenleitung eine absperrbare Verbindungsleitung vorgesehen ist und von der Klarphasenleitung ausgehend eine absperrbare Rezirkulationsleitung in die erste Schälkammer mündet, wobei sich die Verbindungsleitung und die Rezirkulationsleitung zur Ableitung der Feststoffe in der abgesperrten und zur Unterbrechung der Feststoffableitung in der geöffneten Position befinden.

Die Feststoffe werden periodisch aus der Schleudertrommel abgeleitet, wobei der Volumenstrom so groß gewählt ist, daß eine unzulässig hohe Erwärmung der Feststoffe nicht auftreten kann. Die Verbindungsleitung und die Rezirkulationsleitung sind in dieser Phase abgesperrt. Zur Unterbrechung der Feststoffableitung werden die Verbindungsleitung und die Rezirkulationsleitung geöffnet. Über die Rezirkulationsleitung wird jetzt in die erste Schälkammer soviel Klarphasenflüssigkeit geleitet, daß diese die gesamte eingestellte Förderkapazität des ersten Schälorgans beansprucht und der Feststoffstrom zur ersten Schälkammer dadurch unterbunden wird. Die der ersten Schälkammer zugeführte Klarphasenflüssigkeit wird über das erste Schälorgan und die Verbindungsleitung in die Klarphasenleitung zurückgeleitet und kühlt dabei das erste Schälorgan. Dadurch wird eine nachteilige Erwärmung des ersten Schälorgans vermieden.

In einer vorteilhaften Ausgestaltung ist in der Konzentratleitung eine Druckregeleinrichtung vorgesehen, deren Sollwert auf den jeweils erforderlichen Druck bei Feststoffabzug bzw. Unterbrechung des Feststoffabzugs über ein Steuergerät eingestellt wird.

In einer weiteren vorteilhaften Ausgestaltung ist in der Klarphasenleitung eine Fotozelle vorgesehen, die den Klärgrad der Schleudertrommel überwacht und einen Impuls auslöst, wenn aufgrund der Füllung des Feststoffraumes sich der Klärgrad verschlechtert. Dieser Impuls löst dann den Beginn des Feststoffabzuges über einen vorgegebenen Zeitraum aus.

Ein Ausführungsbeispiel der Erfindung ist in der Zeichnung dargestellt und wird nachstehend näher erläutert.

Mit 1 ist in der Fig. eine Schleudertrommel bezeichnet, deren Einlaufraum 2 mit einem ortsfesten Zulaufrohr 3 in Verbindung steht und von deren Feststoffraum 4 Kanäle 5 in eine erste Schälkammer 6 führen, in der ein erstes Schälorgan 7 angeordnet ist, das mit einer Konzentratleitung 8 verbunden ist. In der Schleudertrommel 1 ist ein Tellereinsatz 9 vorgesehen, aus dessen zentralem Bereich Kanäle 10 in eine zweite Schälkammer 11 führen, in der ein zweites Schälorgan 12 angeordnet ist, das mit einer Klarphasenleitung 13 verbunden ist. Von der Klarphasenleitung 13 führt eine mit einem Absperrorgan 14 versehene Verbindungsleitung 15 zur Konzentratleitung 8 und eine mit einem Absperrorgan 16 versehene Rezirkulationsleitung 17 zur ersten Schälkammer 6. In der Klarphasenleitung 13 ist eine Fotozelle 18, eine Druckregeleinrichtung 19 und ein Absperrorgan 20 vorgesehen. Die Konzentratleitung 8 beinhaltet ebenfalls eine Druckregeleinrichtung 21 und ein Absperrorgan 22 sowie ein Manometer 23.

Das Schleudergut wird der Schleudertrommel 1 über das Zulaufrohr 3 zugeführt. Die im Schleudergut enthaltenen Feststoffe werden im Tellereinsatz 9 abgetrennt und sammeln sich im Feststoffraum 4. Aus dem zentralen Bereich des Tellerpaketes 9 wird die Klarphase über die Kanäle 10 in die zweite Schälkammer 11 geleitet und mittels des zweiten Schälorgans 12 und der Klarphasenleitung 13 aus der Schleudertrommel abgeleitet. Solange der Feststoffraum 4 noch nicht mit Feststoffen angefüllt ist, wird zur Unterbindung des Feststoffabzuges über die Kanäle 5 ein Teil oder die gesamte über die Klarphasenleitung 13 abgeführte Klarphase über das geöffnete Absperrorgan 16 in der Rezirkulationsleitung 17 in die erste Schälkammer 6 geleitet. Das Absperrorgan 20 ist zu dieser Zeit teilweise oder vollständig geschlossen. Der Sollwert der Druckregeleinrichtung 21 ist während dieser Phase durch ein nicht dargestelltes Steuergerät so hoch eingestellt, daß bei der gegebenen Zulaufleistung der Klarphase in die erste Schälkammer 6 eine Verschiebung des freien Flüssigkeitsspiegels in dieser Schälkammer soweit radial einwärts erfolgt, daß keine antreibende Druckdifferenz am Eintritt der Kanäle 5 zur Verfügung steht und somit keine Strömung in den Kanälen 5 stattfinden kann. Die der ersten Schälkammer 6 zugeführte Klarphase wird über das erste Schälorgan 7 und das geöffnete Absperrorgan 14 in der Verbindungsleitung 15 in die Klarphasenleitung zurückgespeist. Das Absperrorgan 22 ist während dieser Phase geschlossen. Das ständig von der Klarphase durchströmte erste Schälorgan 7 wird hierbei von der Klarphase gekühlt. Sobald sich der Feststoffraum 4 soweit mit Feststoffen gefüllt hat, daß Feststoffpartikel mit der Klarphase abgeführt werden, wird durch die Fotozelle 18 ein Impuls ausgelöst, der für einen vorgegebenen Zeitabschnitt das Schließen der Absperrorgane 14, 16, das Öffnen der Absperrorgane 20, 22 und eine Reduzierung des an der Druckregeleinrichtung 21 eingestellten Sollwertes bewirkt. Durch den reduzierten Druck in der Konzentratleitung 8 kann der Feststoff mit großer Leistung aus dem Feststoffraum 4 abgezogen werden, so daß eine signifikante Erwärmung der Feststoffe nicht stattfinden kann. Unmittelbar nach Abzug der Feststoffe wird die eingangs beschriebene Einstellung durch das Steuergerät wieder vorgenommen.

## Patentansprüche

1. Schleudertrommel zum Konzentrieren suspendierter Feststoffe, bei der die konzentrierten Feststoffe aus einem äußeren Feststoffraum (4) der Trommel über Kanäle (5) in eine radial einwärts gelegene erste Schälkammer (6) geleitet werden, aus der sie mittels eines ersten Schälorgans (7) und einer mit diesem verbundenen Konzentratleitung (8) abgeleitet werden, und bei der eine abgetrennte Klarphase aus dem inneren Bereich der Trommel mittels eines zweiten Schälorgans (12) und einer mit diesem verbundenen Klarphasenleitung (13) kontinuierlich abgezogen wird, **dadurch gekennzeichnet**, daß zwischen der Konzentratleitung (8) und der Klarphasenleitung (13) eine absperrbare Verbindungsleitung (15) vorgesehen ist und von der Klarphasenleitung (13) ausgehend eine absperrbare Rezirkulationsleitung (17) in die erste Schälkammer (6) mündet, wobei sich die Verbindungsleitung (15) und die Rezirkulationsleitung (17) zur Ableitung der Feststoffe in der abgesperrten und zur Unterbrechung der Feststoffableitung in der geöffneten Position befinden.

2. Schleudertrommel nach Anspruch 1, dadurch gekennzeichnet, daß in der Konzentratleitung (8) eine Druckregeleinrichtung (21) vorgesehen ist.

3. Schleudertrommel nach Anspruch 1 oder 2, dadurch gekennzeichnet, daß in der Klarphasenleitung (13) eine Fotozelle (18) zur Überwachung des Klärgrads der Schleudertrommel vorgesehen ist.

## Claims

1. Centrifuge bowl for the concentration of suspended solids in which the concentrated solids are led out of an outer solids space (4) in the bowl via channels (5) into a first paring element (6) located radially inwards out of which it is discharged by means of a first paring element (7) and a concentrate line (8) connected to same, and in which a separated clear phase is continuously drawn off from the inner area of the bowl by means of a second paring element (12) and a clear phase line (13) connected to same, **characterised in that** a shut-off connecting line (15) is situated between the concentrate line (8) and the clear phase line (13), and that a shut-off recirculation line (17) branches off from the clear phase line (13) opening up into the first paring chamber (6), whereby the connecting line (15) and the recirculation line (17) are in the shut-off position to discharge the solids and in the open position to interrupt the solids discharge.

2. Centrifuge bowl in accordance with claim 1, characterised in that the concentrate line (8) is provided with a pressure regulating device (21).

3. Centrifuge bowl in accordance with claim 1 or 2, characterised in that the clear phase line (13) is equipped with a photocell (18) to monitor the clarifying efficiency of the centrifuge bowl.

## Revendications

1. Bol centrifuge destiné à la concentration de matières solides en suspension, dans lequel les solides concentrés sont dirigés, à partir d'une chambre à solides extérieure (4), à travers des canaux (5), dans une première chambre de prélèvement (6) située radialement vers l'intérieur, de laquelle ils sont évacués au moyen d'un premier organe de prélèvement (7) et d'une conduite de concentrat (8) relié à ce dernier, et dans lequel une phase clarifiée est évacuée en continu grâce à un second organe de prélèvement (12) et à une conduite de phase claire (13), **caractérisé en ce que**, entre la conduite de concentrat (8) et la conduite de phase claire (13), il est prévu une conduite de raccordement (15) avec organe d'arrêt et, à partir de la conduite de phase claire (13), une conduite de recyclage (17) avec organe d'arrêt menant dans la première chambre de prélèvement (6), les conduites de raccordement (15) et de recyclage (17) se trouvant en position fermée pendant l'évacuation de solides et en position ouverte en cas d'une interruption de l'évacuation de solides.

2. Bol centrifuge selon revendication 1, caractérisé en ce que dans la conduite de concentrat (8) il est prévu un dispositif de réglage de pression (21).

3. Bol centrifuge selon revencdications1 ou 2, caractérisé en ce que dans la conduite de phase claire (13) il est prévu une photocellule (18) surveillant le degré de clarification à l'intérieur du bol centrifuge.
